# FASCICULE DE BREVET EUROPEEN

(11) **EP 1 299 292 B1**
(45) Date de publication et mention de la délivrance du brevet: **11.03.2009**
(21) Numéro de dépôt: 01984158.4
(22) Date de dépôt: 05.07.2001
(51) Int. Cl.: B65D 81/03

(54) **EMBALLAGE PARTICULIEREMENT DESTINE AUX PRODUITS FRAGILES ET PROCEDE DE FABRICATION**
VERPACKUNG FÜR EMPFINDLICHE GÜTER UND VERFAHREN ZUR HERSTELLUNG
PACKAGING PARTICULARLY DESIGNED FOR FRAGILE PRODUCTS AND METHOD FOR MAKING SAME

(30) Priorité: 12.07.2000 FR 0009283
(43) Date de publication de la demande: 09.04.2003
(73) Titulaire: Arce S.a.r.l., 30300 Beaucaire (FR)
(72) Inventeur: ARCE, Pierre Of. Méd. Brevets d'Inv. et de Marques, 06000 Nice (FR)
(74) Mandataire: Decobert, Jean-Pascal
(86) Numéro de dépôt international: PCT/FR2001/002148
(87) Numéro de publication internationale: WO 2002/004316

(56) Documents cités:
- DE-U- 8 811 162
- JP-A- 2000 053 167
- US-A- 4 877 334
- US-A- 5 263 587
- US-A- 5 272 856

## Description

La présente invention concerne un emballage selon le préambule de la revendication 1, particulièrement destiné aux produits fragiles tels que les fruits.

Elle concerne également un procédé de fabrication d'un emballage selon l'une quelconque des revendications 1 à 6.

L'invention trouvera particulièrement son application dans le domaine des emballages constitués en matériau plastique à partir de feuilles minces.

Elle est plus particulièrement destinée à l'emballage de produits fragiles et notamment des fruits tels que des pêches.

*Dans le domaine de l'emballage, on connaît du document* FR-A-2.415.043 *un article à double usage formant un matelas d'emballage entre couches d'articles et sac de transport de tels articles.*

Cet article consiste en une feuille en matière plastique à bulles d'air ou alvéoles repliée sur elle-même et scellée le long de ses bords en réservant un côté ouvert au voisinage duquel sont ménagées deux découpes.

L'intérêt d'un tel emballage est de mettre à profit des bulles d'air ou alvéoles pour protéger au mieux les fruits contenus.

Cependant, il a l'inconvénient de ne pas présenter d'enveloppe individuelle pour chaque produit à emballer.

Par conséquent, un mauvais maintien est constaté ce qui risque d'abîmer le produit notamment lorsqu'il s'agit de fruits fragiles.

Qui plus est, les parois constitutives de cet emballage comprennent une multitude d'alvéoles remplies d'air.

La fabrication de telles parois est de ce fait chère et peu efficace pour la protection des produits compte tenu que les alvéoles sont de trop petites dimensions.

*On connaît du document* EP-A-0.306.207 *un emballage formé de l'association d'un sac extérieur et d'un sac interne séparés par une chambre gonflable. Cet emballage est prévu pour être gonflé a posteriori, ce qui est délicat sur le plan de la fabrication. Par ailleurs, aucune aération du produit contenu n'est permise ce qui est dommageable lorsqu'il s'agit de produits frais tels des fruits. Un autre inconvénient de cet emballage est que la chambre gonflable est unique pour les deux côtés. Si elle venait à être percée à un endroit, l'ensemble de la projection deviendrait inopérante.*

*On connaît du document* WO A-89 03789 *un emballage selon le préambule de la revendication 1, avec des parois rigides jointes sur leur périphérie et aptes à délimiter un espace intérieur de logement de produit. Chacune des parois de l'antériorité considérée comprend deux feuilles superposées et soudées pour définir un volume clos. Suivant cette antériorité, l'ensemble est ensuite intégralement fermé par une soudure continue le long des parois jointes. Cet emballage assure un caractère imperméable au volume de stockage mais ne permet aucune aération.*

La présente invention permet de remédier aux inconvénients des emballages connus jusqu'à présent.

L'un de ses premiers buts est de bien protéger les produits à emballer notamment les fruits.

L'invention a pour ce faire l'avantage de maintenir individuellement, par des coussins d'air, chaque produit à emballer.

Bien que ce maintien soit individuel, on pourra positionner et emballer une pluralité de produits fragiles dans le même emballage.

Le nombre de produits conditionnés dans l'emballage selon l'invention n'est ainsi pas limité.

L'invention est également avantageuse en ce qu'elle procure une aération du produit contenu et ce, sans remettre en cause sa protection. On évite ainsi la formation de buée et des problèmes d'altération des produits frais.

Un autre but de l'invention est de réduire le coût de fabrication de tels emballages particuliers aptes à contenir des produits fragiles.

Dans cette optique, l'emballage ici proposé a l'avantage de ne nécessiter que peu d'étapes de fabrication.

Il est par ailleurs réalisable en une matière plastique quelconque qui ne doit par forcément être particulièrement souple.

On peut donc ainsi réduire le coût des matières premières par l'emploi d'une matière plastique par exemple transparente de qualité classique.

Un autre but de l'invention est de préserver l'accès visuel au produit tout en protégeant celui-ci du toucher.

Selon l'invention, le produit sera visible de toutes parts de l'emballage sans pour autant que le consommateur puisse y accéder physiquement.

D'autres buts et avantages apparaîtront au cours de la description qui suit qui n'est cependant donnée qu'à titre indicatif et qui n'a pas pour but de la limiter.

La présente invention concerne un emballage selon la revendication 1 annexée.

Cet emballage pourra se présenter sous les modes de réalisation énoncés ci-après :
- les deux feuilles sont soudées ponctuellement à un ou plusieurs emplacements de leur surface pour former des logements pour les produits.
- deux feuilles appartenant chacune à une paroi différente sont constituées d'une seule pièce de fond et les deux autres feuilles sont des couvertures soudées sur le fond.
- le fond présente une zone charnière entre les deux parois.
- les feuilles sont en matière plastique.

L'invention concerne également un procédé de fabrication selon la revendication 7 annexée.

Le procédé de fabrication pourra comprendre les étapes suivantes:
- on utilise un fond et des couvertures rectangulaires,
- après appui d'une paroi sur l'autre, on pince leur quatre coins et on exerce une traction orientée vers l'extérieur de l'emballage suivant les directions diagonales des couvertures, pour tendre la périphérie des parois avant soudage.

Les dessins ci-joints sont donnés à titre d'exemples indicatifs et non limitatifs. Ils représentent un mode de réalisation préféré selon l'invention. Ils permettront de comprendre aisément l'invention.

La figure 1 illustre une étape préliminaire de fabrication de l'emballage selon l'invention dans un mode particulier de réalisation.

La figure 2 est une vue de dessus de l'emballage ici présenté selon une variante préférée.

La figure 3 est une vue en coupe de l'emballage dans le mode de réalisation de la figure 2.

La figure 4 montre toujours en coupe un emballage selon l'invention en position fermée.

La figure 5 est une vue d'ensemble de la chaîne de fabrication utilisable.

Les figures 6 à 11 illustrent des étapes de la fabrication de l'emballage selon l'invention.

Selon l'invention, l'emballage 1 comprend deux parois illustrées en figure 3 sous les repères 11 et 12.

Les parois 11, 12 sont jointes sur une partie de leur périphérie.

De cette façon, comme illustré en figure 4, les parois 11, 12 délimitent un espace intérieur où peuvent être logés et maintenus les produits tels que des fruits 10 comme représentés en figure 4.

L'une au moins des parois 11, 12 comprend deux feuilles superposées et soudées sur leur périphérie comme représenté au repère 5 sous forme de jonction périphérique pour définir un volume clos.

Ainsi, les deux parois 11, 12 peuvent être emplie d'un gaz par exemple de l'air.

La figure 3 montre en coupe la formation de cette réservation intérieure dans chaque paroi 11, 12 qui forme des coussins d'air.

Par ailleurs, la ou les parois 11, 12 ainsi constituées peut présenter des soudures ponctuelles 6 entre les deux feuilles qui la composent.

Ces soudures ponctuelles 6 sont réalisées à plusieurs emplacements sur la surface de la paroi 11 afin de former autant de logements pour les produits que nécessaires.

Les soudures ponctuelles 6 sont par exemple visibles en figure 2 en vue de dessus.

Dans le mode de réalisation préféré illustré à cette figure et vu latéralement en coupe à la figure 3, les deux parois 11, 12 sont formées de façon identique et symétrique autour de l'axe 13.

Dans ce cadre, les soudures ponctuelles 6 sont réalisées symétriquement également suivant l'axe 13.

De façon préférée, les éléments constitutifs de l'emballage 1 sont réalisés en matière plastique.

De cette façon, il sera particulièrement aisé d'utiliser des procédés de soudure classique pour réaliser les étapes d'assemblage ici décrites. Il pourra s'agir de cellophane ®.

En se référant à la figure 1, on voit qu'une des feuilles constituant chaque paroi 11, 12 peut être réalisée à partir d'une seule pièce constitutive d'un fond 2.

Pour finaliser la réalisation des parois 11, 12, deux feuilles de couverture 3, 4 sont superposées au fond 2 unique.

On pourra réaliser les couvertures 3, 4, de façon individuelle et séparée pour chaque paroi 11, 12, ou encore utiliser une seule feuille par exemple en matière plastique pour réaliser d'un seul tenant les couvertures 3, 4 telles que cela ressort de la figure 1.

Dans le mode de réalisation préférée où un fond 2 unique est présent pour les deux parois 11, 12, ce fond 2 comporte une zone charnière 7 entre les deux parois 11, 12.

Cette zone charnière 7 est représentée aux figure 2 et 3 lorsque l'emballage est en position dépliée.

Elle apparaît également en figure 4 en position pliée afin de fermer l'emballage.

On décrit ci-après un mode de réalisation préféré du procédé de fabrication de l'emballage dont la structure vient d'être décrite.

Dans un premier temps, on compose les deux parois 11, 12.

Pour ce faire, on soude par leur périphérie, deux couvertures 3, 4 sur un fond 2.

Cette étape ressort de la figure 1 dans le mode de réalisation où les couvertures 3, 4 sont constituées par une seule feuille.

Comme représenté en figure 2, cette étape de fabrication des deux parois 11, 12 est effectuée tout en préservant une zone charnière 7 entre les parois 11, 12.

Cette zone charnière 7 se situe à proximité de l'un des bords latéraux des parois 11, 12 et permet de les articuler entre elles autour d'un axe de symétrie 13.

Simultanément, ou postérieurement à la formation des parois 11, 12, on emplit chaque paroi de gaz par exemple de l'air.

De façon préférée, on souffle de l'air à l'intérieur de chaque paroi 11, 12 puis on la ferme définitivement.

Dans le cas de la figure 2, on pourra introduire l'air par l'un des bords latéraux situé à proximité de la zone charnière 7.

Puis, une fois l'air introduit, on soudera définitivement les deux feuilles constitutives des parois 11, 12 sur ce bord latéral.

On parvient ainsi à réaliser deux parois 11, 12 constitutives d'un coussin d'air et de forme sensiblement similaire articulées autour de la charnière 7.

Il est avantageux de constituer des logements aptes à recevoir et maintenir en position les produits fragiles à conditionner.

Pour y parvenir, on forme des points de soudure 6 sur la surface des parois 11, 12 afin de joindre ponctuellement le fond 2 et les couvertures 3, 4.

Ces points de soudure 6 sont constitués de façon symétrique par rapport à l'axe 13 pour que, lorsque les parois 11, 12 sont repliées, les points de soudure de chaque paroi 11, 12 coïncident de façon sensiblement superposée.

On a représenté en figure 4, une position fermée de l'emballage ainsi constitué où il apparaît clairement que les points de soudure 6 de chaque paroi 11, 12 sont sensiblement au même niveau pour recevoir les produits à conditionner tels que des fruits 10.

Une fois les parois 11, 12 ainsi repliées autour de la zone charnière 7, on peut finaliser leur assemblage par une soudure périphérique de leur bordure.

Ainsi, les bords latéraux 8, 9 peuvent être soudés tout comme les bords longitudinaux des parois 11, 12.

Pour clore totalement le volume intérieur de l'emballage 1, on aura intérêt à effectuer ce soudage périphérique sur l'ensemble de la périphérie des parois 11, 12.

Cela étant, selon l'invention, on réalise un sondage discontinu pour préserver un ou plusieurs passages d'air vers le logement interne.

La réalisation à la chaîne d'emballages selon l'invention est avantageux en terme de réduction de coût mais pose des problèmes de fabrication notamment dans l'étape de jonction périphérique des deux parois 11, 12.

On décrit ci-après plus précisément le procédé selon l'invention et l'installation pour la mise en oeuvre d'une telle jonction de façon pratique et à la chaîne.

Selon le procédé, une fois formé un groupe de parois 11, 12 relié par une zone charnière 7, on rabat l'une des parois 11 sur l'autre 12 puis on exerce un appui de la paroi 11 sur l'autre 12.

On arrive ainsi à rapprocher fortement leurs bords longitudinaux 21, 22 et latéraux 8, 9.

La figure 8 montre la face de rabat de la paroi 11 tandis que la figure 9 illustre l'application d'un appui sur cette paroi 11.

Finalement, la position de la figure 10 est obtenue et permet la jonction de la périphérie des parois 11, 12.

Cette jonction est réalisée par soudage, préférentiellement thermosoudage dans le cas d'utilisation de matières plastique, sur la périphérie des parois 11, 12.

Ce soudage discontinu préserve plusieurs passages d'air vers le logement intérieur.

La figure 11 montre la formation de soudure discontinue 14 qui préserve des passages intercalaires.

Dans l'exemple de la figure 11, le bord latéral 8 n'est pas soudé mais, pour conforter la jonction des deux parois 11, 12, il est possible d'ajouter une soudure à ce niveau.

Préalablement, à l'étape de soudure discontinue, on exerce préférentiellement une traction aux quatre coins des parois 11, 12 afin d'améliorer la planéité et le caractère rectiligne des bords latéraux 8, 9 et longitudinaux 21, 22.

On décrit ci-après plus précisément une installation de fabrication pouvant mettre en oeuvre le procédé décrit précédemment. Cette installation ne fait pas partie de l'invention.

En référence à la figure 5, on a illustré un exemple d'une telle ligne de fabrication.

Selon cette installation, des groupes de parois 11, 12 sont formés suivant le procédé décrit précédemment au niveau d'une ensacheuse 23.

Celle-ci est à même à créer des groupes de sachets rejoints par une charnière 7 apte à constituer les ensembles de parois 11, 12.

Un tapis de convoyage 15 reçoit les groupes de parois 11, 12 placées l'une derrière l'autre suivant le sens de déplacement.

Conformément à la figure 7, le produit tel un fruit 10 est positionné sur la paroi 12 au cours du convoyage.

Dans le cas illustré à la figure 8, des moyens de butée sont formés sous forme de deux rampes 16 positionnés chacun de part et d'autre du tapis 15 pour s'appuyer chacun sur un bord longitudinal 21, 22 de la paroi 11.

Réalisant cette butée alors que le tapis 15 est en action, on tend à rabattre la paroi 11 sur la paroi 12.

Il est possible de remplacer les rampes 16 illustrées par de simples doigts latéraux aptes à venir en appui sur les bords longitudinaux 21, 22.

Une surface d'appui 17 est formée pour finaliser l'application de la paroi 11 sur la paroi 12.

Cette surface 17 est sensiblement horizontale et positionnée à une hauteur adaptée à l'épaisseur finale de l'ensemble de l'emballage.

Par ailleurs, la surface d'appui 17 comporte avantageusement une bordure 18 faisant sensiblement saillie vers le haut pour amorcer l'appui de la paroi 11 sur la surface 17.

Les figures 10 et 11 décrivent un exemple de réalisation de moyens de traction sur les quatre coins des parois 11, 12 avant de réaliser la soudure périphérique préférentiellement discontinue.

Selon l'exemple illustré, une pince 19a, 19b, 19c, 19d est présente aux quatre coins des parois 11, 12 qui sont préférentiellement rectangulaires.

Lorsque l'emballage arrive au niveau 19a, 19b, 19c, 19d, celles-ci sont actionnées pour appréhender un coin de l'emballage.

Ensuite, des moyens de traction des pinces 19a, 19b, 19c, 19d sont prévus pour tendre l'emballage.

On pourra utiliser comme moyen de traction des vérins 20 par exemple pneumatique positionnés à l'arrière des pinces.

On peut alors réaliser la soudure périphérique.

Celle-ci est avantageusement formée au moyen de réglettes sensiblement rectilignes et dotées de créneaux, les réglettes étant chauffées pour réaliser une thermosoudure par application sur les bords latéraux 8, 9 et/ou longitudinaux 21, 22 des parois 11, 12.

On peut former par ailleurs des paires de réglettes se faisant face pour chacun des bords à assembler.

Les créneaux résiduels au coeur des réglettes assurent la discontinuité des soudures.

Une réglette ou une paire de réglette est formée pour chaque bord.

Par ailleurs, pour assurer une bonne application et un bon réglage de l'effort d'appui des réglettes sur le bord à assembler, les réglettes sont avantageusement montées sur un support par l'intermédiaire de moyens ressort réalisant un amortissement lors de l'appui.

Le support de réglette est par ailleurs mobile entre une position de repos et une position de soudage en appui sur le bord de l'emballage.

Bien entendu, le tapis de convoyage 15 est stoppé lors de l'étape de préhension par les pinces 19a, 19b, 19c, 19d et de soudage.

Il est également possible de fractionner le tapis 15 sur sa longueur pour ne pas perturber l'avancée des autres groupes de parois 11, 12 lors de l'étape d'assemblage périphérique.

### REFERENCES

1. Emballage
2. Fond
3,4. Couvertures
5. Jonction périphérique
6. Soudure ponctuelle
7. Zone charnière
8,9. Bords latéraux
10. Fruit
11,12. Parois
13. Axe
14. Soudures discontinues
15. Tapis de convoyage
16. Rampe de rabattage
17. Surface d'appui
18. Bordure
19a, 19b, 19c. Pinces
20. Vérin
21, 22. Bords longitudinaux
23. Embase

## Revendications

1. Emballage (1) particulièrement destiné aux produits fragiles tels des fruits (10), comprenant deux parois (11, 12) jointes sur leur périphérie et aptes à délimiter un espace intérieur de logement des produits, dans lequel
chaque paroi (11, 12) comprend deux feuilles superposées et soudées continuement sur leur périphérie pour définir chacune un volume clos empli d'un gaz, et les deux parois (11, 12) sont formées de façon symétrique et sont jointes sur leur périphérie par des soudures, **caractérisé par le fait que**
il comporte, sur chaque bord longitudinal (21, 22) des parois (11, 12), des soudures discontinues pour préserver plusieurs passages d'air dans l'espace intérieur du logement.

2. Emballage selon la revendication 1 comportant des soudures discontinues sur au moins un autre bord (8, 9) des parois (11, 12).

3. Emballage selon la revendication 1 ou 2, **caractérisé par le fait**
**que** deux feuilles appartenant chacune à une paroi différente sont constituées d'une seule pièce de fond (2) et que les deux autres feuilles sont des couvertures (3, 4) soudées sur le fond.

4. Emballage selon l'une quelconque des revendications 1 à 3, **caractérisé par le fait**
**que** les deux feuilles sont soudées ponctuellement à un ou plusieurs emplacements de leur surface pour former des logements pour les produits.

5. Emballage (1) selon l'une quelconque des revendications 1 à 4 **caractérisé par le fait**
**que** le fond (2) présente une zone charnière (7) entre les deux parois (11, 12).

6. Emballage (1) selon l'une quelconque des revendications 1 à 5, **caractérisé par le fait**
**que** les feuilles sont en matière plastique.

7. Procédé de fabrication d'un emballage selon l'une quelconque des revendications 1 à 6 dans lequel on joint deux parois (11, 12) sur leur périphérie pour délimiter un espace intérieur de logement des produits à emballer, dans lequel
- on soude continuement par leur périphérie deux couvertures (3, 4) sur un fond (2), de part et d'autre d'une zone charnière (7) afin de former deux parois (11, 12) articulées à l'un de leurs bords latéraux,
- on emplit chaque paroi (11, 12) de gaz, simultanément ou postérieurement à la formation des parois (11, 12),
- on rabat une paroi (11) sur l'autre (12) par pliage de la zone charnière (7),
- on exerce un appui d'une paroi (11) sur l'autre (12),
- on soude la périphérie des parois (11, 12) pour fermer l'emballage,
**caractérisé par le fait**
**qu'**on forme, sur chaque bord longitudinal (21, 22) des parois (11, 12) des soudures discontinues pour préserver plusieurs passage d'air dans l'espace intérieur de logement.

8. Procédé selon la revendication 7 dans lequel on forme des soudures discontinues sur au moins un autre bord (8, 9) des parois (11, 12).

9. Procédé selon la revendication 7 ou 8, **caractérisé par le fait**
- **qu'**on utilise un fond (2) et des couvertures (3, 4) rectangulaires,
- **qu'**après appui d'une paroi (11) sur l'autre (12), on pince leur quatre coins et on exerce une traction orientée vers l'extérieur de l'emballage suivant les directions diagonales des couvertures (3,4),
pour tendre la périphérie des parois (11, 12) avant soudage.

## Claims

1. Packaging (1) particularly designed for fragile products such as fruit (10), comprising two walls (11, 12) joined on their periphery and capable of defining an inner space for housing the products, in which
each wall (11, 12) comprises two sheets superimposed and continuously welded at their periphery so as to each one define a closed volume filled with a gas, and two walls (11, 12) formed symmetrically and joined on their periphery by welds, **characterised in that**
it comprises on each longitudinal edge (21, 22) of walls (11, 12), discontinuous welds to ensure several air passages within the inner space of the housing.

2. Packaging according to claim 1 comprising discontinuous welds on at least one other edge (8, 9) of walls (11, 12).

3. Packaging according to claim 1 or 2, **characterised in that**
two sheets belonging each one to a different wall consist of only one bottom part (2) and that the two other sheets are covers (3, 4) welded onto the bottom.

4. Packaging according to any of claims 1 to 3, **characterised in that**
the two sheets are spot welded at one or several positions on their surface to form housings for the products.

5. Packaging (1) according to any of claims 1 to 4 **characterised in that**
bottom (2) has a hinge zone (7) between the two walls (11, 12).

6. Packaging (1) according to any of claims 1 to 5, **characterised in that**
the sheets are made of plastic.

7. Method of manufacture of packaging according to any of claims 1 to 6 in which two walls (11, 12) are joined on their periphery in order to define an inner space for housing the products to be packed, in which
o two covers (3, 4) are continuously welded by their periphery onto a bottom (2), on both sides of a hinge zone (7) in order to form two walls (11, 12) hinged on one of their side edges,
o each wall (11, 12) is filled with gas simultaneously or subsequent to the formation of walls (11, 12),
o a wall (11) is folded back on the other (12) by folding hinge zone (7),
o one wall (11) is brought to bear on the other (12),
o the periphery of walls (11, 12) is welded in order to close the packaging,
**characterised in that**
on each longitudinal edge (21, 22) of the walls (11, 12) are formed discontinuous welds to preserve several passage of air inside the housing.

8. Method according to claim 7 in which the discontinuous welds are formed on at least another edge (8, 9) of walls (11, 12).

9. Method according to claim 7 or 8, **characterised in that**
o rectangular covers (3,4) and a bottom (2) are used,
o after one wall (11) bears on the other (12), their four corners are squeezed and traction is applied towards the outside of the packaging in the diagonal directions of covers (3, 4),
to tighten the periphery of walls (11, 12) before welding.

## Patentansprüche

1. Verpackung (1), vorzugsweise für empfindliche Güter, wie Obst (10), bestehend aus zwei Wänden (11, 12), die auf ihrem Umfang aneinander anliegen und einen Innenraum zur Aufnahme von Produkten, wie zum Beispiel Obst bilden können, wobei
jede Wand (11, 12) zwei an ihrem Rand aufeinanderliegende, lückenlos verschweißte Folien besitzt, so dass jede ein abgeschlossenes, mit einem Gas gefüllten Volumen bildet, bei der die beiden Wände (11, 12) symmetrisch ausgebildet und am Rand miteinander verschweißt sind, **gekennzeichnet dadurch,**
**dass** sie an jedem längsseitigen Rand (21, 22) der Wände (11, 12) unterbrochene Schweißnähte besitzt, durch welche ein Luftdurchtritt in den Innenraum der Aufnahme gewährleistet ist.

2. Verpackung gemäss Anspruch 1 mit unterbrochenen Schweißnähten an mindestens einem anderen Rand (8, 9) der Wände (11, 12).

3. Verpackung gemäss Anspruch 1 oder 2, **gekennzeichnet dadurch,**
**dass** zwei Folien, die zu verschiedenen Wänden gehören, aus einem einzigen Bodenelement (2) bestehen und dass die anderen beiden Folien mit dem Bodenelement verschweißte Deckelemente (3, 4) sind.

4. Verpackung gemäss einem der Ansprüche 1 bis 3, **gekennzeichnet dadurch,**
**dass** die beiden Folien an einer oder mehreren Stellen ihrer Oberfläche punktweise verschweißt sind, um Aufnahmen für die Produkte zu bilden.

5. Verpackung gemäss einem der Ansprüche 1 bis 4, **gekennzeichnet dadurch,**
**dass** das Bodenelement (2) eine Scharnierzone (7) zwischen beiden Wänden (11, 12) bildet.

6. Verpackung (1) gemäss einem der Ansprüche 1 bis 5, **gekennzeichnet dadurch,**
**dass** die Folien aus Kunststoff sind.

7. Herstellungsverfahren für eine Verpackung gemäss einem der Ansprüche 1 bis 6, bei welchem zwei Wände (11, 12) auf ihrem Umfang zusammengefügt werden, um so einen Innenraum zur Aufnahme der zu verpackenden Produkte zu bilden, bei dem
- kontinuierlich zwei Deckelemente (3, 4) am Rand auf beiden Seiten der Scharnierzone (7) mit einem Bodenelement (2) verschweißt werden, um zwei Wände (11, 12) zu bilden, die an einem ihrer seitlichen Ränder schwenkbar ausgebildet sind,
- jede Wand (11, 12) gleichzeitig oder nach der Ausbildung der Wände mit Gas gefüllt wird,
- eine Wand (11) auf die andere Wand (12) durch Schwenken in der Scharnierzone (7) umschlagen wird,
- von einer Wand (11) auf die andere (12) ein Druck ausgeübt wird,
- die Wände (11, 12) an ihrem Umfang verschweißt werden, um die Verpackung zu schließen,
**gekennzeichnet dadurch,**
**dass** die Schweißnähte an jedem längsseitigen Rand (21, 22) der Wände (11, 12) unterbrochen sind, um mehrere Luftdurchtrittsöffnungen in den Innenraum der Aufnahme zu bilden.

8. Verfahren gemäss Anspruch 7, bei dem unterbrochene Schweißnähte mindestens an einem anderen Rand (8, 9) der Wände (11, 12) ausgebildet sind.

9. Verfahren gemäss Anspruch 7 oder 8, **gekennzeichnet dadurch,**
- **dass** rechteckige Boden- (2) und Deckelemente (3, 4) verwendet werden,
- nach dem Aufdrücken einer Wand (11) auf die andere (12) die vier Ecken gefasst und in diagonaler Richtung bezogen auf die Deckelemente (3, 4) und die Verpackung nach außen gezogen werden,
um den Umfang der Wände (11, 12) vor dem Schweißen zu spannen.
